# DEMANDE DE BREVET EUROPEEN

(11) **EP 0 286 556 A1**
(43) Date de publication de la demande: **12.10.1988**
(21) Numéro de dépôt: 88420113.8
(22) Date de dépôt: 06.04.1988
(51) Int. Cl.: E04H 15/58

(54) **Abri repliable**

(30) Priorité: 10.04.1987 FR 8705558
(71) Demandeur: ETABLISSEMENTS LAUZIER, F-38300 Bourgoin Jallieu Isère (FR)
(72) Inventeur: Lauzier, René, F-38300 Bourgoin Jallieu (FR); Mollard, Daniel, F-38300 Bourgoin Jallieu (FR)
(74) Mandataire: Bratel, Gérard

(57) **Abrégé**

L'abri comprend une ossature en forme de portique, avec deux montants (1) munis de pieds (3) et reliés entre eux par une partie supérieure horizontale (2), de part et d'autre de laquelle se déployent symétriquement deux toiles (7). Les montants (1) sont articulés (en 22) aux extrémités (4) de la partie supérieure (2), et chaque pied (3) est articulé (en 35) à la base du montant (1) correspondant. Ainsi, les montants (1) et les pieds (3) peuvent être repliés sous la partie supérieure (2), pour le transport et le rangement de l'abri.

Cet abri repliable est utilisable comme abri de jardin, ou sur des terrasses de cafés, ou pour des marchands forains.

## Description

La présente invention concerne un abri repliable. Cette invention se rapporte, plus particulièrement, à un abri repliable avec une ossature en forme de portique comprenant deux montants munis de pieds et reliés entre eux, vers leurs sommets, par une partie supérieure horizontale de part et d'autre de laquelle se déploient symétriquement deux toiles qui s'enroulent autour d'un rouleau commun d'axe horizontal, chacune des deux toiles étant maintenue au moyen de bras de tension articulés, reliés d'une part à l'ossature en forme de portique, et d'autre part à une barre de charge fixée au bord antérieur de la toile.

De tels abris, utilisables notamment comme de grands parasols, dans des jardins ou sur des terrasses de cafés, ou encore comme abris pour des marchands forains, sont réalisés à la manière de deux stores à rouleau se déployant symétriquement par rapport à un plan vertical, en étant montés sur une ossature commune. Ces abris possèdent un mécanisme d'enroulement commun aux deux toiles, permettant d'enrouler simultanément les deux toiles autour du même rouleau en rapprochant les barres de charges respectives et en repliant les bras de tension. Lorsque les deux toiles sont entièrement enroulées, la partie supérieure de l'abri forme un corps allongé de faible largeur et de faible hauteur. L'ossature de l'abri comprenant les deux montants avec leurs pieds respectifs, pose toutefois un problème d'encombrement pour le transport de l'abri et pour son rangement.

Dans une réalisation connue d'abri du type ici considéré, les montants sont démontables et les pieds sont eux-mêmes séparables des montants. Grâce à ces dispositions, l'abri peut effectivement être transporté et rangé sous un volume minimum. Toutefois le montage de l'abri, sur le lieu où celui-ci doit être installé, constitue une opération longue et difficile à réaliser, et pratiquement impossible à exécuter par une seule personne. La solution du démontage comporte encore d'autres inconvénients : elle nécessite des vis ou d'autres organes accessoires d'assemblage, ainsi que des outils appropriés, et elle conduit à un transport de l'abri en pièces détachées, donc avec une manutention compliquée et des risques de dispersion et de pertes des pièces.

La présente invention vise à éliminer tous ces inconvénients, en fournissant un abri du genre considéré dont le transport et le rangement sont réalisables sous un encombrement minimum, sans nécessité de démontage, et dont l'installation peut être effectuée facilement par une seule personne.

A cet effet, dans l'abri repliable objet de l'invention, les deux montants de l'ossature en forme de portique sont articulés, vers leurs sommets, aux extrémités respectives de la partie supérieure horizontale de l'ossature, de manière à être repliables parallèlement à cette partie supérieure.

De préférence, chaque pied est lié par une articulation à la base du montant correspondant, de manière à être repliable parallèlement au montant et, avec ce montant, parallèlement à la partie supérieure de l'ossature.

Ainsi, pour le transport et le rangement de l'abri, l'ensemble formé par les deux montants et par leurs pieds est rabattable sous la partie supérieure de l'abri, sans aucun démontage. Tout l'abri forme alors un corps allongé de section relativement faible. L'abri reste toujours d'un seul tenant, ce qui simplifie sa manutention et évite d'égarer des pièces de cet abri. Lorsque l'abri doit être installé, une seule personne peut déployer rapidement et sans difficulté les montants et les pieds, l'installation de l'abri ne nécessitant aucun organe accessoire d'assemblage et aucun outil particulier.

Dans un mode de réalisation connu pour un tel abri, la partie supérieure horizontale de l'ossature comprend deux supports latéraux opposés qui sont reliés l'un à l'autre par une barre ou un tube, qui servent de paliers pour le rouleau d'enroulement des deux toiles et auxquels sont liés les bras de tension articulés. L'invention peut, dans ce cas, être mise en oeuvre en prévoyant, à la base de chaque support latéral, un axe horizontal sur lequel est articulée la partie supérieure de l'un des montants.

La partie inférieure de chaque support latéral forme, avantageusement, une chape d'axe horizontal dans laquelle est introduit une pièce d'articulation fixée sur le montant. Grâce à cette disposition, les montants peuvent être réalisés sous la forme de simples tubes ou profilés, de la longueur désirée, la fonction d'articulation étant assurée par une pièce spéciale. Chaque montant est réalisé, par exemple, sous la forme d'un profilé tubulaire avec une rainure longitudinale, dans laquelle est mise en place et immobilisée la pièce d'articulation.

De préférence, des moyens sont prévus pour le verrouillage de chaque montant sur l'extrémité correspondante de la partie supérieure horizontale de l'ossature, lorsque ce montant est en position verticale. Dans une forme de réalisation particulière, ces moyens de verrouillage sont constitués, pour chaque montant, d'une part par une vis montée pivotante au sommet du support latéral et portant un écrou de serrage manoeuvrable manuellement, et d'autre part par un embout introduit à l'extrémité supérieure du montant tubulaire et présentant, extérieurement, un épaulement sur lequel peut être accroché l'écrou.

Pour l'articulation du pied, chaque montant comporte encore, à son extrémité inférieure, une chape avec deux ailes verticales, dans laquelle est engagée et articulée la partie médiane du pied correspondant. Des moyens sont avantageusement prévus pour le verrouillage de chaque pied par rapport au montant correspondant, dans une position où le pied s'étend perpendiculairement au montant. Selon un mode de réalisation particulier, les deux ailes de la chape, à l'extrémité inférieure de chaque montant, sont percées de lumières traversées par un axe fixé sur le pied ; les moyens de verrouillage du pied par rapport au montant comprennent un écrou de serrage manoeuvrable manuellement, porté par une vis fixée sur le pied et pouvant être serré autour d'une encoche ménagée sur la chape et traversée par la vis. Cette disposition autorise le repliage du pied seulement après un certain mouvement de translation de ce pied relativement à la chape ; elle évite ainsi tout affaissement de l'abri, même en cas de desserrage intempestif de l'écrou.

Selon un autre aspect de l'invention, le tube ou la barre de liaison entre les deux supports latéraux est situé au-dessus du rouleau d'enroulement des deux toiles. Cette disposition dégage, sous le rouleau, un espace libre permettant de replier les deux montants et leurs pieds sous ce rouleau. De plus, la position supérieure de la barre de liaison permet d'y fixer directement un petit "toit" de protection et/ou un éclairage.

Lorsque l'abri est replié, une protection de celui-ci est souhaitable, en particulier pour son transport et son rangement. A cet effet, dans le cas d'un abri repliable avec deux barres de charge munies de lambrequins, la présente invention prévoit, en outre, des moyens de liaison pour la réunion des lambrequins entre eux et/ou aux barres de charge, dans la position repliée de l'abri, notamment de manière à former, au moyen de ces lambrequins, une sorte de housse entourant et protégeant l'abri dans sa position repliée. Ces dispositions permettent aussi la protection des toiles enroulées, alors que l'ossature de l'abri n'est pas repliée.

De toute façon, l'invention sera mieux comprise à l'aide de la description qui suit, en référence au dessin schématique annexé représentant, à titre d'exemple non limitatif, une forme de réalisation de cet abri repliable :
Figure 1 est une vue d'ensemble en perspective d'un abri repliable conforme à l'invention, en position installée ;
Figure 2 est une vue de face, très schématique, montrant l'abri de figure 1 en position entièrement repliée ;
Figure 3 est une vue de détail, en coupe verticale suivant III-III de figure 4, montrant l'un des côtés de l'ossature de l'abri ;
Figure 4 est une vue en coupe verticale suivant IV-IV de figure 3 ;
Figure 5 est une vue en coupe horizontale suivant V-V de figure 4 ;
Figure 6 est une vue en coupe suivant VI-VI de figure 3, montrant l'articulation d'un pied à la base du montant correspondant ;
Figures 7 et 8 sont des vues similaires à figure 4, illustrant divers modes d'utilisation des lambrequins en vue de la protection de l'abri, notamment dans sa position entièrement repliée.

L'abri repliable, représenté sur la figure 1, comprend une ossature en forme générale de portique, avec deux montants latéraux 1 reliés entre eux, vers leurs sommets, par une partie supérieure horizontale 2. Les montants 1 sont munis, à leur base, de pieds 3 de forme allongée s'étendant en direction sensiblement horizontale de part et d'autre des montants 1. La partie supérieure 2 comprend deux supports latéraux 4, reliés l'un à l'autre par un profilé tubulaire horizontal 5. Les supports latéraux 4 servent de paliers pour un rouleau 6 d'axe horizontal, sur lequel s'enroulent deux toiles 7 qui se déploient symétriquement de part et d'autre du plan vertical contenant l'ossature en forme de portique.

Le bord antérieur de chaque toile 7 est fixée à une barre de charge 8, constituée par un profilé tubulaire, sous laquelle pend facultativement un lambrequin 9. Chacune des deux barres de charge 8 est tenue par deux bras de tension articulés 10, formés de deux tronçons et munis de ressorts. Le tronçon antérieur de chaque bras 10 est articulé à la barre de charge 8, tandis que le tronçon postérieur est articulé sur une chape 11, fixée à l'un des supports latéraux 4 avec possibilité de réglage angulaire d'une manière qui sera précisée plus bas.

A une extrémité du rouleau 6 est monté un mécanisme d'enroulement 12, par exemple manuel avec une manivelle 13. Ce mécanisme 12 permet, en faisant tourner le rouleau 6 dans un sens, de dérouler simultanément les deux toiles 7 en les déployant de part et d'autre du plan de symétrie vertical de l'abri, les bras 10 se déployant simultanément pour maintenir les deux toiles 7 tendues. La rotation de sens inverse du rouleau 6 provoque l'enroulement des deux toiles 7, les bras 10 se repliant alors et les barres de charge 8 se rapprochant du rouleau 6.

Plus particulièrement, et comme le montrent aussi les figures 3 et 4, le profilé tubulaire de liaison horizontal 5 est disposé au-dessus du rouleau 6 d'enroulement des deux toiles 7. Chaque support latéral 4 est pouvu, à son sommet, d'un embout creux 14 introduit dans un extrémité du tube de liaison 5 et fixé à celle-ci au moyen de rivets 15. Chaque support latéral 4 comporte encore, comme montré à la figure 5, deux évidements circulaires 16 dans lesquels prennent place les embases de forme correspondante des chapes 11 auxquelles sont articulés les bras de tension 10. Chaque chape 11 est fixée au moyen d'un boulon 17. La partie inférieure de chaque support latéral 4 forme elle-même une chape d'axe horizontal, comme indiqué en 18.

La chape 18 sert à l'articulation de la partie supérieure du montant 1 situé du côté du support latéral 4 considéré. Le montant 1 est réalisé sous la forme d'un profilé tubulaire, avec une rainure longitudinale 19, dans laquelle est mise en place une pièce d'articulation 20, immobilisée dans la position désirée au moyen de vis de pression 21. La pièce d'articulation 20 est introduite entre les deux branches de la chape 18 et liée à cette chape 18 par un axe d'articulation horizontal 22.

Lorsque l'abri est installé, chaque montant 1 est vertical et sa partie supérieure est appliquée contre la face extérieure du support latéral 4 correspondant. Plus particulièrement, comme le montre la figure 5, la face extérieure du support latéral 4 présente une sorte de gouttière verticale 23 dans laquelle s'introduit, partiellement, le sommet du montant 1.

Pour verrouiller le montant 1 en position verticale, il est prévu une vis 24 tranversant librement un trou 25 ménagé au sommet du support latéral 4 de telle sorte que la tête de la vis 24 soit logée à l'intérieur de l'embout creux 14. La vis 24 porte un petit volant à lobes 26 formant écrou, pouvant être vissé ou dévissé manuellement sans aucun outil. Autour de la vis 24 est encore monté un ressort hélicoïdal 27, comprimé entre le face extérieure du support latéral 4 et le volant 26. A l'extrémité supérieure du montant 1 est introduit un embout creux 28, fixé au moyen de rivets 29 et présentant, extérieurement, un épaulement 30. Lorsque le montant 1 est en position verticale, le volant 26 porté par la vis 24 est serré et accroché sur l'épaulement 30, directement ou de préférence par l'intermédiaire d'une rondelle (voir figure 3).

En se référant aux figures 3 et 6, on décrira maintenant la liaison articulée entre la base de chaque montant 1 et le pied 3 correspondant, constitué par un tube de section carrée :

Un embout creux 31 est introduit à l'extrémité inférieure du montant 1, et fixé à celui-ci au moyen de rivets 32. La partie extérieure de l'embout 31 comporte deux ailes verticales formant une chape 33, chaque aile étant percée d'une lumière horizontale 34. Le pied tubulaire 3, engagé par sa partie médiane entre ces deux ailes, est pourvu d'un axe transversal 35 fixé au moyen d'une vis 36 et traversant les deux lumières 34. Lorsque le pied 3 occupe sa position normale, l'axe 35 est situé vers une extrémité des lumières 34 et de la chape 33. Vers l'autre extrémité de cette chape 33 sont prévus des moyens de verrouillage, comprenant un petit volant à lobes 37 formant écrou, monté sur une vis 38 fixée à la face supérieure du pied tubulaire 3. Lorsque ce pied 3 occupe sa position horizontale normale, la vis 38 traverse une encoche 39 ménagée à une extrémité de la chape 33, et le volant 37 est serré contre la face supérieure de la chape 33, autour de l'encoche 39.

L'abri repliable décrit précédemment possède, ainsi, deux montants 1 articulés sur les supports latéraux 4 de la partie supérieure 2, autour des axes 22, et deux pieds 3 articulés, autour des axes 35, à la base des montants 1 correspondants. Ces dispositions permettent de replier entièrement l'abri, sous un faible encombrement, comme on le décrira maintenant en se référant notamment à la figure 2 :

Après déverrouillage des montants 1 par desserrage des volants 26, chacun de ces montants 1 peut être rabattu sous le rouleau 6, par pivotement autour de l'axe d'articulation 22. Auparavant, le pied 3 de chaque montant 1 est pivoté autour de l'axe 35, et ramené ainsi dans une orientation parallèle au montant 1. A cet effet, le volant 37 est desserré et la vis 38 est dégagée de l'encoche 39, par un déplacement du pied 3 selon la direction de la flèche 40 (voir figure 6), ce déplacement étant permis par les lumiàres 34 que traverse l'axe 35. Après dégagement de la vis 38, le pied 3 peut pivoter librement, jusqu'à venir contre le montant 1, comme indiqué en traits mixtes sur la figure 6.

Lorsque l'abri est entièrement replié, les deux montants 1 et/ou les pieds 3, s'étendant parallèlement au rouleau 6, peuvent se chevaucher ou non, selon leur longueur et celle de la partie supérieure 2.

L'anneau 41 situé sous le mécanisme d'enroulement 12, et prévu pour l'accrochage de la manivelle 13, permet de replier aussi cette manivelle 13 sous le rouleau 6, sans avoir à la détacher.

Une fois replié, l'abri peut être transporté et rangé sous un volume relativement réduit. Une réalisation de toute l'armature en aluminium rend cet abri léger et facilite encore sa manutention.

Lorsque l'abri doit être installé, les montants 1 et les pieds 3 sont déployés, et verrouillés par serrage des volants 26 et 37. Le montage de l'abri est réalisable facilement par une seule personne, sans l'aide d'aucun outil et sans apport d'aucune pièce extérieure. Une fois que l'ossature en forme de portique est mise en place, les toiles 7 peuvent être déplyées symétriquement, de manière partielle ou complète.

Les moyens de verrouillage sont tels qu'en position montée, même en cas de desserrage intempestif d'un volant 26 ou 37, il n'existe aucun risque d'affaissement de l'abri. Par l'effet de son poids, le volant 26 reste en effet en avant de l'épaulement 30. Quant au volant 37, celui-ci reste au-dessus de l'encoche 39, un glissement de la chape 33 relativement au pied 3 étant pratiquement impossible en raison du poids s'appliquant sur la chape 33.

Dans le cas d'un abri repliable pourvu de lambrequins 9, il est possible d'utiliser ces lambrequins 9 pour protéger l'abri, et en particulier les toiles 7 enroulées sur le rouleau 6, notamment lorsque l'abri se trouve entièrement replié, les montants 1 étant amenés dans une orientation parallèle au rouleau 6 :

Selon une première possibilité, illustrée par la figure 4, les deux lambrequins 9 sont dimensionnés et confectionnés de telle manière qu'après avoir été relevés symétriquement, ils peuvent être liés l'un à l'autre en 41, au-dessus du profilé tubulaire horizontal 5 (voir le tracé en traits mixtes). La liaison 41 entre les deux lambrequins 9 peut être effectuée, par exemple, au moyen d'une fermeture à glissière, de boutons-pression, d'une toile adhésive, etc...

Selon une deuxième possibilité, illustrée par la figure 7, chaque barre de charge 8 est pourvue de deux lambrequins 9a et 9b. Les deux lambrequins "intérieurs" 9a peuvent être réunis entre eux en 42, au-dessous des montants 1 repliés, de manière à protéger la partie inférieure de l'abri replié. Les deux lambrequins "extérieurs" 9b sont réunis en 41, au-dessus du profilé 5, pour protéger la partie supérieure comme dans le cas précédent. L'ensemble des quatre lambrequins 9a et 9b forme ainsi une sorte de housse capable de protéger entièrement l'abri replié, que ce soit pour le transport ou pour le rangement de l'abri.

Il est à noter que, généralement, les lambrequins 9, ou 9a et 9b, sont de mêmes dimensions ce qui nécessite une symétrie de la position des deux barres de charge 8 par rapport au plan médian vertical de l'ossature de l'abri. Une configuration symétrique des deux barres de charge 8, en toute position de déploiement ou d'enroulement des toiles 7, est ici assurée par la disposition particulière des points d'ancrage respectifs 43 des deux toiles 7 sur le rouleau 6. Les deux points d'ancrage 43 sont distincts, et ces points 43 sont placés sur des rayons qui, dans la position d'enroulement complet, forment avec l'horizontale des angles qui correspondent à l'angle d'inclinaison sur l'horizontale des bras de tension 10.

Selon une troisième possibilité, illustrée par la figure 8, les deux lambrequins 9 et 9c sont dissymétriques, c'est-à-dire de longueurs très inégales. Le lambrequin 9c de plus grande longueur peut être enroulé autour de l'abri replié, en enveloppant l'autre lambrequin 9 et en étant fixé sur lui-même en 44 après avor décrti un tour complet. L'ensemble de l'abri replié peut ainsi être protégé par une seule action, donc de manière très simple.

Selon une autre possibilité, qui n'est pas illustrée sur le dessin, il est prévu deux lambrequins de longueurs sensiblement égales et relativement grandes. L'un des lambrequins assure la protection de la partie supérieure de l'abri replié, et l'autre lambrequin assure la protection de la partie inférieure de l'abri replié, chaque lambrequin décrivant un "demi-tour", partant de la barre de charge sous laquelle il pend et rejoignant l'autre barre de charge.

Comme il va de soi, l'invention ne se limite pas à la seule forme de réalisation de cet abri repliable qui a été décrite ci-dessus, à titre d'exemple ; elle en embrasse, au contraire, toutes les variantes respectant le même principe, quels qu'en soient les détails constructifs. Ainsi, l'on ne s'éloignerait pas du cadre de l'invention en modifiant les moyens de verrouillage des montants et des pieds, ou encore en choisissant d'autres sections pour les divers tubes, profilés et barres.

## Revendications

1. Abri repliable avec une ossature en forme de portique comprenant deux montants (1) munis de pieds (3) et reliés entre eux, vers leurs sommets, par une partie supérieure horizontale (2) de part et d'autre de laquelle se déploient symétriquement deux toiles (7) qui s'enroulent autour d'un rouleau commun (6) d'axe horizontal, chacune des deux toiles (7) étant maintenue au moyen de bras de tension articulés (10), reliés d'une part à l'ossature en forme de portique (1,2,3,4) et d'autre part à une barre de charge (8) fixée au bord antérieur de la toile (7), caractérisé en ce que les deux montants (1) de l'ossature en forme de portique sont articulés, vers leurs sommets (en 22), aux extrémités respectives (4) de la partie supérieure horizontale (2) de l'ossature, de manière à être repliables parallèlement à cette partie supérieure (2).

2. Abri repliable selon la revendication 1, caractérisé en ce que chaque pied (3) est lié par une articulation (33,34,35) à la base (31) du montant (1) correspondant, de manière à être repliable parallèlement au montant (1) et, avec ce montant (1), parallèlement à la partie supérieure (2) de l'ossature.

3. Abri repliable selon la revendication 1 ou 2, dans lequel la partie supérieure horizontale (2) de l'ossature comprend deux supports latéraux opposés (4) qui sont reliés l'un à l'autre par une barre ou un tube (5), qui servent de paliers pour le rouleau d'enroulement (6) des deux toiles (7) et auxquels sont liés les bras de tension articulés (10), caractérisé en ce qu'il est prévu, à la base de chaque suppport latéral (4), un axe horizontal (22) sur lequel est articulée la partie supérieure de l'un des montants (1).

4. Abri repliable selon la revendication 3, caractérisé en ce que la partie inférieure de chaque support latéral (4) forme une chape (18) d'axe horizontal (22), dans laquelle est introduite une pièce d'articulation (20) fixée sur le montant (1).

5. Abri repliable selon la revendication 4, caractérisé en ce que chaque montant (1) est réalisé sous la forme d'un profilé tubulaire avec une rainure longitudinale (19), dans laquelle est mise en place et immobilisée la pièce d'articulation (20).

6. Abri repliable selon l'une quelconque des revendications 1 à 5, caractérisé en ce que des moyens (24 à 30) sont prévus pour le verrouillage de chaque montant (1) sur l'extrémité correspondante (4) de la partie supérieure horizontale (2) de l'ossature, lorsque ce montant (1) est en position verticale.

7. Abri repliable selon l'ensemble des revendications 5 et 6, caractérisé en ce que les moyens de verrouillage de chaque montant (1) sont constitués, d'une part, par une vis (24) montée pivotante au sommet du support latéral (4) et portant un écrou de serrage (26) manoeuvrable manuellement, et d'autre part, par un embout (28) introduit à l'extrémité supérieure du montant tubulaire (1) et présentant, extérieurement, un épaulement (30) sur lequel peut être accroché l'écrou.

8. Abri repliable selon la revendication 2, caractérisé en ce que chaque montant (1) comporte, à son extrémité inférieure, une chape (33) avec deux ailes verticales, dans laquelle est engagée et articulée (en 35) la partie médiane du pied (3) correspondant.

9. Abri repliable selon la revendication 2, caractérisé en ce que des moyens (37,38,39) sont prévus pour le verrouillage de chaque pied (3) par rapport au montant (1) correspondant, dans une position où le pied (3) s'étent perpendiculairement au montant (1).

10. Abri repliable selon l'ensemble des revendications 8 et 9, caractérisé en ce que les deux ailes de la chape (33) à l'extrémité inférieure de chaque montant (1), sont percées de lumières (34) traversées par un axe (35) fixé sur le pied (3), et en ce que les moyens de verrouillage du pied (3) par rapport au montant (1) comprennent un écrou de serrage (26) manoeuvrable manuellement, porté par une vis (38) fixée sur le pied (3) et pouvant être serré autour d'une encoche (39) ménagée sur la chape (33) et traversée par la vis (38).

11. Abri repliable selon la revendication 3, caractérisé en ce que le tube ou la barre (5) de liaison entre les deux supports latéraux (4) est situé au-dessus du rouleau d'enroulement (6) des deux toiles (7), de manière à permettre le repliage des deux montants (1) sous le rouleau d'enroulement (6).

12. Abri repliable selon l'une quelconque des revendications 1 à 11, avec deux barres de charge (8) munies de lambrequins (9,9a,9b,9c), caractérisé en ce que des moyens de liaison (41,42,44) sont prévus pour la réunion des lambrequins (9,9a,9b,9c) entre eux et/ou aux barres de charges (8), dans la position repliée de l'abri, notamment de manière à former, au moyen de ces lambrequins, une sorte de housse entourant et protégeant l'abri dans sa position repliée.
